# EUROPÄISCHE PATENTSCHRIFT

(11) **EP 0 370 306 B1**
(45) Veröffentlichungstag und Bekanntmachung des Hinweises auf die Patenterteilung: **03.02.1993**
(21) Anmeldenummer: 89120673.2
(22) Anmeldetag: 08.11.1989
(51) Int. Cl.: B65G 15/54, B65G 17/02, B29C 37/02

(54) **Bandförderanlage mit einem als Geflechtgurt ausgebildeten Förderband**
Belt conveyor device with a meshed conveyor belt
Dispositif de transport de bande avec transporteur de bande sous forme de courroie tressée

(30) Priorität: 22.11.1988 DE 3839380
(43) Veröffentlichungstag der Anmeldung: 30.05.1990
(73) Patentinhaber: Linde Aktiengesellschaft, 65189 Wiesbaden (DE)
(72) Erfinder: Dürr, Dieter, Dipl.-Ing., D-8000 München 71 (DE)
(74) Vertreter: Schaefer, Gerhard, Dr.

(56) Entgegenhaltungen:
- DE-B- 1 207 616
- US-A- 2 019 389
- US-A- 2 076 506
- US-A- 2 244 422

## Beschreibung

Die Erfindung betrifft eine Bandförderanlage mit einem als Geflechtgurt ausgebildeten Förderband, wobei der Geflechtgurt auf einer umlaufenden Fördervorrichtung aufliegt, die aus parallelen, durch eine Mehrzahl von Querstegen miteinander verbundenen Ketten besteht, und mit der Fördervorrichtung durch an den Querstegen befestigte Mitnehmer formschlüssig verbunden ist, die in den Geflechtgurt eingreifen. Derartige Bandförderanlagen werden zum Separieren von kleinen und großen Teilen verwendet, wobei die kleinen Teile durch die Maschen des Geflechts hindurchfallen. Die kleinen Teile können beispielsweise Reste von Gußgraten und Strahlmittel sein, die beim Strahlen von gegossenen oder gespritzten Formteilen entstehen.

Es ist bekannt, Geflechtgurte von Bandförderanlagen reibschlüssig über rotierende Walzen zu bewegen. Dabei ist jedoch nachteilig, daß solche Anlagen probleme aufweisen, wenn sie in unterschiedlichen Temperaturbereichen eingesetzt werden, weil der Reibungskoeffizient zwischen Geflechtgurt und Walzen starken Schwankungen ausgesetzt ist, wodurch eine gesicherte Bewegungsübertragung von den Walzen auf den Geflechtgurt nicht mehr gewährleistet ist. Insbesondere bei niedrigen Temperaturen, wie sie beispielsweise beim Entgraten von Kunststoff- oder Gummiformteilen vorkommen, kann der Reibungskoeffizient zu klein sein, denn der Geflechtgurt und die Walzen bestehen im allgemeinen aus Metall und reibungserhöhende Gummischichten können nicht verwendet werden, weil Gummi bei niedrigen Temperaturen versprödet.

Es ist auch bekannt, derartige Geflechtgurte formschlüssig zu bewegen. Dies kann bei Drahtgeflechtgurten dadurch geschehen, daß an den Rändern metallische Gliederketten angeschweißt sind, die von Kettenritzeln angetrieben werden. Die Ketten sind also integrierter Bestandteil des Geflechtgurtes. Daraus resultiert zum einen der Nachteil, daß der Geflechtgurt auf einen bestimmten Antrieb festgelegt ist, zum anderen ergibt sich eine nicht unerhebliche Verteuerung des Geflechtgurts. Weiterhin unterliegen die Schweißverbindungen zwischen den Ketten und dem Geflechtgurt einer gewissen Ermüdung, die zu einem unvorhergesehenen Bruch führen kann.

Dieses Problem tritt nicht auf bei Förderbändern, die aus zwei parallelen, durch lange Bolzen miteinander verbundenen Ketten bestehen, wobei die Bolzen untereinander durch spezielle Elemente verbunden sind. Derartige Förderbänder sind aber im Gegensatz zu Geflechtgurten teuer und aufwendig in der Herstellung. Zudem haben die Zwischenräume innerhalb des Gurtes systembedingt eine bestimmte Mindestgröße, so daß derartige Gurte nicht für alle Einsatzfälle, insbesondere nicht für kleine Formteile, verwendet werden können.

Aus der US-A-2 076 506 ist eine gattungsgemäße Bandförderanlage bekannt, bei der der Geflechtgurt auf rohrförmigen Querstangen aufliegt, die zwischen zwei Retten angeordnet sind. Im Inneren jedes rohrförmigen Querstegs ist im Endbereich ein Zwischenrohr angeordnet, das mit jeweils einer Kette verbunden ist. Das Zwischenrohr ist mit dem Quersteg und dem Geflechtgurt vernietet, wobei zwischen dem Nietkopf und dem Geflechtgurt ein Metallband zur Stabilisierung vorgesehen ist. Eine derartige Konstruktion ist aufwendig und teuer.

Der Erfindung liegt die Aufgabe zugrunde, eine Bandförderanlage mit einem als Geflechtgurt ausgebildeten Förderband auf wirtschaftliche Weise zu schaffen, die es ermöglicht, unabhängig von der Fördervorrichtung beliebige Geflechtgurte für den Transport beliebiger Teile in verschiedenen Temperaturbereichen vorzusehen.

Diese Aufgabe wird erfindungsgemäß dadurch gelöst, daß eine Mehrzahl von Mitnehmern auf jedem für die Befestigung von Mitnehmern vorgesehenen Quersteg im Abstand voneinander angeordnet sind und der Geflechtgurt die Ketten überdeckt. Es ergibt sich auf einfache Weise eine gleichmäßige, formschlüssige Kraftübertragung auf den Geflechtgurt und damit eine gleichmäßige Bewegung. Der Formschluß wird durch Mitnehmer erreicht, die an die Maschen des Geflechtgurtes angepaßt sind und in diese eingreifen.

Daher kann ein beliebiger Geflechtgurt zum Einsatz kommen. Die Fördervorrichtung selbst ist unabhängig von der Bauart des Geflechtgurtes und von dessen Abmessungen und kann daher prinzipiell frei gestaltbar sein. Lediglich die Mitnehmer, d.h. die Verbindungselemente zwischen Fördervorrichtung und Geflechtgurt, müssen entsprechend angepaßt werden. Der Geflechtgurt erstreckt sich über die ganze Breite der Bandförderanlage.

Eine solche Bandförderanlage kann sowohl zum Transport von Teilen in heißer Umgebung, z.B. einer Härterei, Verwendung finden, als auch zum Transport von Teilen in kalter Umgebung, z.B. in einer kryogenen Atmosphäre, wie sie in einem Lebensmittel-Kühltunnel und in einer Entgratungsanlage für kalt zu versprödende Teile vorkommt, verwendet werden. Der Geflechtgurt wird auf seiner ganzen Breite von stabilen Querstegen unterstützt, so daß seine Belastung sinkt und die Lebensdauer erhöht wird. Zudem bleibt die Maschengröße konstant.

Die vorteilhafte Ausbildung der Mitnehmer als Kämme ermöglicht eine besonders stabile und günstige formschlüssige Kraftübertragung zwischen den Querstegen der Fördervorrichtung und dem Geflechtgurt. Die Zwischenräume der einzelnen Zinken des Kammes und deren Querschnitt ist den Maschen im Geflechtgurt angepaßt.

Eine weitere vorteilhafte Ausgestaltung, bei der der Geflechtgurt aus Drahtgewebe besteht und die Querstreben aus Metall, insbesondere aus schweißbarem Metall, sieht vor, daß die Mitnehmer sowohl mit den Querstegen als auch mit dem Geflechtgurt verschweißt sind. Dadurch wird ein stabiler Verbund von Drahtgeflecht und Fördervorrichtung geschaffen.

Besonders günstig ist es, eine derartige Bandförderanlage für eine Muldenband-Strahl- Entgratungsanlage zu verwenden, insbesondere dann, wenn diese zum Entgraten von Gummi- und Kunststoffteilen durch Kaltverspröden und Strahlen dient. Der Einsatz einer solchen Muldenband-Strahl-Entgratungsanlage erfolgt in einem Temperaturbereich, in dem es vorteilhaft ist, daß Geflechtgurt und Fördervorrichtung formschlüssig miteinander verbunden sind.

Die Erfindung soll anhand der nachstehenden schematischen Figurenbeispiele verdeutlicht werden. Es zeigen:
Fig. 1 einen Teilschnitt aus einer Muldenband-Strahl-Entgratungsanlage
Fig. 2 Vorderansicht und Draufsicht auf einen Geflechtgurt
Fig. 3 den Schnitt III-III gemäß Figur 2.

Ein Geflechtgurt 1 liegt mit seinem einen Rand auf einem Antriebsrad 2 und einem Laufrad 3 auf. Ein Muldenrad 4 erzeugt einen Trog, der aus einer horizontalen Bandstrecke und einer vertikalen Bandstrecke besteht. Eine Spannvorrichtung 5 dient dem Längenausgleich des Geflechtgurtes 1. Der Geflechtgurt 1 läuft im Uhrzeigersinn um und in der Figur nicht dargestellte Formteile, die sich auf der horizontalen Bandstrecke befinden, werden durch teilweises Hochfahren auf die vertikale Bandstrecke umgewälzt. Die genannten Räder sind jeweils doppelt vorhanden, nämlich an den beiden Rändern des Geflechtgurtes 1. Ein Seitenblech 6 verhindert zusammen mit der Ausbildung des Muldenrades 4 als Vollscheibe, daß Formteile an den Rändern des Geflechtgurtes 1 von diesem beim Umwälzen herunterfallen. Durch eine Sprüheinrichtung 7 wird Kaltgas in die Muldenband-Strahl-Anlage eingebracht, was zu einer Versprödung der Formteile führt. Der Temperaturbereich kann dabei von Raumtemperatur bis -140°C betragen. Die Anlage kann aber auch in anderen Temperaturbereichen eingesetzt werden. Durch eine nicht dargestellte Strahlvorrichtung, die auf den Bereich des Trogs einwirkt, werden an den Formteilen vorhandene Grate entfernt. Die Gratreste und das Strahlmittel fallen beim Umwälzen durch die Maschen des Geflechtgurtes 1 in einen Trichter 8, wo sie entnommen und voneinander getrennt werden können, sodaß das Strahlmittel zurückgewonnen werden kann. Die Be- und Entladung der dargestellten Anlage geschieht über eine Klappe 9. Die Anlage selbst ist geräuschisoliert.

Figur 2 zeigt die erfindungsgemäße Bandförderanlage. Der Geflechtgurt 1 liegt am linken und rechten Rand auf zwei Scharnierbandketten 10 und 11 auf. Die Scharnierbandketten 10 und 11 sind parallel zueinander angeordnet und durch eine Mehrzahl von Querstegen 12 miteinander verbunden. Dies kann durch Schweißen geschehen. Die Querstege 12 weisen ein T-Profil auf und stützen den Geflechtgurt 1 zwischen seinen Rändern. Der Antrieb der Scharnierbandketten 10 und 11 erfolgt durch die in dieser Figur nicht dargestellten Antriebsräder 2. An jedem Quersteg 12 sind mehrere Mitnehmer 13 so befestigt, daß die Mitnehmer 13 jeweils in die Maschen des Geflechtgurtes 1 eingreifen. Es ist aber auch möglich, die Mitnehmer 13 nur an jeden zweiten oder dritten Quersteg zu befestigen. Die Mitnehmer 13 sind kammförmig ausgeführt und an den Querstegen 12 festgeschweißt. Die Anpassung zwischen Geflechtgurt 1 und der aus den Querstegen und den Scharnierbandketten 10 und 11 bestehenden Fördervorrichtung erfolgt durch entsprechend angepaßte Mitnehmer 13. Es ist denkbar, zu diesem Zweck die Querstege 12 auch austauschbar zu gestalten. Die durch Pfeile angedeutete Arbeitsrichtung der Scharnierbandketten 10 und 11 wird durch die Mitnehmer 13 auf den Geflechtgurt 1 übertragen. Beim Entladen bewegt sich der Geflechtgurt in entgegengesetzter Richtung. Quer zur Bewegungsrichtung des Geflechtgurtes 1 sind Winkeleisen 14 auf diesem befestigt, die für eine bessere Umwälzung der Formteile auf dem Geflechtgurt 1 sorgen. Die Mitnehmer 13 und die Winkeleisen 14 können ebenfalls durch Schweißen an dem Geflechtgurt 1 befestigt sein.

Aus Figur 3 ist ersichtlich, daß die Mitnehmer 13 jeweils am Querbalken der T-profilförmigen Querstege 12 befestigt sind und in den Geflechtgurt 1 eingreifen und daher formschlüssig mit diesem verbunden sind. Der Geflechtgurt 1 liegt sowohl auf der Scharnierbandkette 11 als auch auf den Querstegen 12 auf. Prinzipiell sind als Zugmittel anstelle der Scharnierbandketten auch andere geeignete Mittel möglich.

## Patentansprüche

1. Bandförderanlage mit einem als Geflechtgurt (1) ausgebildeten Förderband, wobei der Geflechtgurt (1) auf einer umlaufenden Fördervorrichtung (10,11,12) aufliegt, die aus parallelen, durch eine Mehrzahl von Querstegen (12) miteinander verbundenen Ketten (10,11) besteht, und mit der Fördervorrichtung (10,11,12) durch an den Querstegen (12) befestigte Mitnehmer (13) formschlüssig verbunden ist, die in den Geflechtgurt (1) eingreifen, **dadurch gekennzeichnet**, daß eine Mehrzahl von Mitnehmern (13) auf jedem für die Befestigung von Mitnehmern vorgesehenen Quersteg (12) im Abstand voneinander angeordnet sind und der Geflechtgurt (1) die Ketten (10,11) überdeckt.

2. Bandförderanlage nach Anspruch 1, dadurch gekennzeichnet, daß die Mitnehmer (13) als Kämme ausgebildet sind.

3. Bandförderanlage nach einem der vorangegangenen Ansprüche mit einem aus Drahtgewebe bestehenden Geflechtgurt und metallenen Querstegen, dadurch gekennzeichnet, daß die Mitnehmer (13) sowohl mit den Querstegen (12) als auch mit dem Geflechtgurt (1) verschweißt sind.

4. Verwendung einer Bandförderanlage nach einem der vorangegangenen Ansprüche für eine Muldenband- Strahl-Entgratungsanlage.

## Claims

1. A belt conveyor system comprising a meshed conveyor belt (1), where the meshed belt (1) is supported on a revolving conveying device (10, 11, 12) which is formed by parallel chains (10, 11) connected to one another by a plurality of crossbars (12) and is connected to the conveying device (10, 11, 12) by engaging members (13) which are attached to the crossbars (12) and which engage into the meshed belt (1), characterised in that a plurality of engaging members (13) are arranged at intervals from one another on each crossbar (12) provided for the attachment of engaging members, and the meshed belt (1) covers the chains (10, 11).

2. A belt conveyor system as claimed in Claim 1, characterised in that the engaging members (13) have the form of combs.

3. A belt conveyor system as claimed in one of the preceding claims comprising a meshed melt, which is composed of wire mesh, and metallic crossbars, characterised in that the engaging members (13) are welded both to the crossbars (12) and to the meshed belt (1).

4. The use of a belt conveyor system as claimed in one of the preceding claims for a troughed belt- abrasive- deburring apparatus.

## Revendications

1. Dispositif de bande transporteuse, munie d'une bande transporteuse réalisée sous la forme d'une courroie en treillis (1) qui est disposé sur un dispositif de transport continu (10, 11, 12) qui se compose de chaînes (10, 11) reliées parallèlement entre elles par une pluralité de barreaux transversaux (12) et qui est relié par ajustement de forme au dispositif de transport (10, 11, 12) par des organes de prise (13) fixés aux barreaux transversaux (12) et qui s'engagent dans la courroie en treillis (1), caractérisé en ce qu'une pluralité d'organes de prise (13) sont disposés à distance les uns des autres sur chaque barreau transversal (12) prévu pour la fixation des organes de prise et en ce que la courroie en treillis (1) recouvre les chaînes (10, 11).

2. Dispositif de bande transporteuse selon la revendication 1, caractérisé en ce que les organes de prise (13) sont réalisés sous la forme de peignes.

3. Dispositif de bande transporteuse selon l'une des revendications précédentes, muni d'un courroie en treillis se composant de film métallique et de barreaux transversaux métalliques, caractérisé en ce que les organes de prise (13) sont soudés aussi bien aux barreaux transversaux (12) qu'à la courroie en treillis (1).

4. Application d'un dispositif de bande transporteuse selon l'une des revendications précédentes à une installation d'ébavurage par projections et à bande de tambour.
